# EUROPÄISCHE PATENTSCHRIFT

(11) **EP 0 049 824 B1**
(45) Veröffentlichungstag und Bekanntmachung des Hinweises auf die Patenterteilung: **18.07.1984**
(21) Anmeldenummer: 81107800.5
(22) Anmeldetag: 01.10.1981
(51) Int. Cl.: F15B 1/047

(54) **Druckgefäss, insbesondere Druckakkumulator für Druckmittelkreise**
Pressure vessel, in particular accumulator for a fluid system
Réservoir de pression, en particulier accumulateur pour une installation à fluide

(30) Priorität: 14.10.1980 US 196898
(43) Veröffentlichungstag der Anmeldung: 21.04.1982
(73) Patentinhaber: DEERE & COMPANY, Moline, Illinois 61265 (US)
(72) Erfinder: Petrie, Ivan Leroy, Waterloo Iowa 50702 (US)
(74) Vertreter: Gramm, Werner, Prof. Dipl.-Ing.

## Beschreibung

Die Erfindung betrifft ein Druckgefäß, insbesondere Druckakkumulator für Druckmittelkreise, bestehend aus:
- einem zylindrischen Gehäuse mit einem offenen Ende und einem mit einem Anschluß versehenen geschlossenen Ende;
- einem stöpselartigen Verschlußelement, das in das offene Ende des Gehäuses eingesteckt und mit letzteren verbunden ist, eine durchgehende Axialbohrung aufweist und an seinem Außenumfang mit einer äußeren Ringschulter, einer dieser axial nachgeordneten ersten Ringnut und einer dieser axial nachgeordneten zweiten Ringnut versehen ist; dabei liegt die Ringschulter des Verschlußelements axial gegen den Rand des offenen Gehäuseendes an und ist mit diesem verschweißt, wobei die Schweißnaht das offene Ende des Gehäuses vollständig abschließt;
- einem in der genannten Axialbohrung angeordneten Druckgasventil;
- einer durch das Verschlußelement vollständig im Gehäuse gehaltenen Blase mit einem geschlossenen Ende und einem offenen Ende, dessen Randbereich als nach innen vorstehender Ringwulst ausgebildet ist, der in eine Ringnut des Verschlußelementes eingreift und so eine Abdichtung zwischen der Innenwandung des Gehäuses und der Blase bildet, wobei die Blase eine glatte äußere Mantelfläche aufweist, die bis zu einem Punkt in der Nähe des inneren Endes des Verschlußelementes zylindrisch ausgebildet ist, um sich ausgehend von diesem Punkt zu dem geschlossenen Ende hin leicht konisch zu verjüngen.

Eine derartige Ausführungsform läßt sich der US-A-3 674 054 (siehe dort insbesondere Figur 2) entnehmen. Die der Ringschulter des stöpselartigen Verschlußelementes axial nachgeordnete erste Ringnut übergreift die Schweißnaht zwischen der genannten Ringschulter und dem Rand des offenen Gehäuseendes, während der Ringwulst der Blase in die zweite Ringnut eingreift. Das stöpselartige Verschlußelement drückt mit einem radial gerichteten V↓uIstrand zwischen dem genannten Ringwulst und einer diesem nachgeordneten zweiten Ringwulst gegen die Blasenwandung und soll so eine die Abdichtung gewährleistende Spannung erzeugen. Außerdem können durch die Wandung des Verschlußelementes Bohrungen in den Bereich der ersten Ringnut geführt sein, die eine Verbindung zwischen dem Gasraum und der Ringnut herstellen, damit der in die Ringnut eingrenende Ringwulst der Blase vom Gasdruck beaufschlagt und so zur Verbesserung einer Abdichtung gegen die Innenwandung des Gehäuses gedrückt wird.

Der US-A-3 907 000 läßt sich ein hydropneumatischer Druckspeicher entnehmen, dessen Verschlußelement vollständig in das Gehäuse eingeschoben und mit dessen Innenwandung verschweißt ist. Das Verschlußelement ist an seinem Umfang abgestuft und wird vom freien Rand der Blase umgriffen, die jedoch axial nicht gegen die Ringschulter des Verschlußelementes anliegt. Die Blase weist keine glatte äußere Mantelfläche auf und liegt lediglich im Bereich des Verschlußelementes mit zwei axial einander nachgeordneten Ringwulsten an der Innenwandung des Gehäuses an. Zwischen der Blase und einer zweiten Ringschulter des Verschlußelementes ist als Dichtung ein O-Ring angeordnet. Außerdem greift das Verschlußelement mit einem unteren, radial gerichteten Wulstrand in eine entsprechende ringförmige Rinne der Blase ein. Bei der Montage des Verschlußelementes erfolgt keine Kompression des Blasenrandes; eine Abdichtung erfolgt erst bei Gasfüllung aufgrund des dann einwirkenden Innendruckes.

Der Erfindung liegt die Aufgabe zugrunde, die eingangs erläuterte Ausführungsform hinsichtlich der Abdichtung der Blase gegenüber der Außenatmosphäre und/oder gegenüber der das Hydrauliköl aufnehmenden äußeren Kammer bei gleichzeitiger Verringerung der Herstellungskosten zu verbessern.

Diese Aufgabe wird gemäß der Erfindung dadurch gelöst, daß der Ringwulst der Blase in die erste Ringnut des Verschlußelementes eingreift, während in die zweite Ringnut des Verschlußelementes eine Dichtung eingelegt ist, die die Blase gegenüber dem Verschlußelement abdichtet.

Die Kombination von Ringwulst und Dichtung ist dabei so ausgelegt, daß bei vollständig in das Gehäuse eingedrücktem Verschlußelement der Ringwulst in die erste Ringnut gepreßt wird. Diese Pressung führt zu einer festen Abdichtung zwischen der äußeren Oberfläche der Blase und der Innenwandung des Gehäuses. Demgegenüber wird durch die Dichtung in der zweiten Ringnut eine Abdichtung zwischen Verschlußelement und Blase sichergestellt, so daß sich das in der Blase enthaltene Gas nicht mit dem Öl vermischen kann, das sich in der von der Blase und dem Gehäuse gebildeten äußeren Kammer befindet. Wegen des großen Abstandes der Dichtung, die vorzugsweise ein O-Ring ist, von der Schweißnaht zwischen Verschlußelement und Gehäuse ist sichergestellt, daß beim Verschweißen keine Beschädigung der Dichtung auftreten kann.

Zur Erzielung einer ausreichenden Abdichtung ist es nicht erforderlich, Druckgas in die erste Ringnut zu leiten. Entsprechende Bohrungen können somit entfallen; das Verschlußelement läßt sich entsprechend einfacher gestalten und preiswerter herstellen.

Die Blase besteht in an sich bekannter Weise aus elastisch nachgiebigem Material, so daß in Verbindung mit ihrer Befestigung und ihrer Formgebung sichergestellt wird, daß sich die Blase beim Füllen mit Druckgas gleichförmig nach außen ausdehnen und sich dabei gegen die Innenwandung des Gehäuses anlegen kann. In der Zeichnung ist eine als Beispiel dienende Ausführungsform der Erfindung im Längsschnitt dargestellt.

Das dargestellte Druckgefäß 10, auch Druckakkumulator genannt, besteht aus einem zylindrischen Gehäuse 12 aus starrem Material mit einem geschlossenen Ende 14 und einem offenen Ende 16. Das geschlossene Ende 14 ist mit einem Anschluß 18 versehen, durch den Flüssigkeit in das Gehäuse hinein, oder aber aus dem Gehäuse herausströmen kann. Das offene Ende 16 des Gehäuses ist durch ein stöpselartiges Verschlußelement 20 verschlossen, das in das Gehäuseende eingesteckt ist und eine durchgehende Axialbohrung 22 aufweist, in der ein Druckgasventil 24 festgelegt ist, das üblicherweise geschlossen, bedarfsweise aber in der einen oder anderen Richtung durchströmbar ist. Dadurch kann unter Druck stehendes Gas in das Gehäuse 12 gedrückt, oder aber aus diesem Gehäuse wieder herausgelassen werden. Das Druckgasventil 24 ist über eine Mutter 26 am Verschlußelement 20 festgelegt und über eine Schutzkappe 28 gegenüber der Atmosphäre abgedichtet. Das ganze Druckgasventil 24 liegt vollständig innerhalb der Außenkonturen des Verschlußelementes 20.

Das Verschlußelement 20 weist an seinem Au- ßenumfang eine Ringschulter 30 auf, die dann, wenn das Verschlußelement in das offene Ende 16 des Gehäuses 12 fest eingedrückt ist, axial gegen den Rand des offenen Gehäuseendes 16 anliegt und hier über eine endlose Schweißnaht 31 mit dem Gehäuseende verbunden wird. An dem in das Gehäuse hineinragenden Abschnitt des Verschlußelementes sind im Außenumfang zwei Ringnuten 32, 34 vorgesehen. Die erste Ringnut 32 dient zur Verbindung des Verschlußelementes 20 mit einer im wesentlichen zylindrisch ausgebildeten Blase 36, während die zweite Ringnut 34 zur Aufnahme einer Dichtung 46, vorzugsweise eines O-Ringes dient. Die Blase 36 besteht aus elastisch nachgiebigem Material wie z. B. Gummi und weist ein geschlossenes Ende 38 sowie ein offenes Ende 40 auf. In dem geschlossenen Ende 38 ist ein Ausdehnungsbegrenzungselement 42 vorgesehen, das verhindern soll, daß bei zu großer Streckung der Blase diese durch den Anschluß 18 hindurchgedrückt und dadurch beschädigt wird, wenn der Innendruck in der Blase 36 größer wird als der Druck im Anschluß 18. Der Randbereich 44 des offenen Endes 40 der Blase 36 ist als nach innen vorstehender Ringwulst ausgebildet, der in seiner Querschnittkontur der der ersten Ringnut 32 des Verschlußelementes 20 angepaßt ist und zur Verbindung der beiden Teile miteinander in diese zweite Ringnut eingedrückt wird. Der Ringwulst 44 liegt vorzugsweise am äußersten Ende der Blase 36.

Der O-Ring 46 in der zweiten Ringnut 34 dient zur Abdichtung zwischen der äußeren Peripherie des Verschlußelementes 20 und der Innenfläche der Blase 36. Die Kombination von Ringwulst 44 und Dichtung 46 ist so ausgelegt, daß dann, wenn das Verschlußelement 20 vollständig in das Gehäuse 12 eingedrückt ist, bis die Ringschulter 30 axial gegen den Rand des offenen Gehäuseendes 16 anliegt, der Ringwulst 44 in die erste Ringnut 32 gepreßt wird. Diese Pressung führt zu einer festen Abdichtung zwischen der äußeren Oberfläche der Blase.36 und der Innenwandung des Gehäuses 12. In Verbindung mit der Dichtung 46 wird dadurch sichergestellt, daß das in der Blase 36 enthaltene Gas sich nicht mit dem Öl vermischen kann, das sich in der von der Blase 36 und dem Gehäuse 12 gebildeten äußeren Kammer befindet. Außerdem kann dieses Abdichtsystem nicht thermisch beschädigt werden, wenn das Verschlußelement 20 mit dem Gehäuse 12 durch die endlose Schweißnaht 31 verbunden wird.

Die Blase 36 verjüngt sich ausgehend von einem Punkt 48 in der Nähe des inneren Endes 50 des Verschlußelementes 20 bzw. der genannten Dichtung 46 zu ihrem geschlossenen Ende 38 hin leicht konisch. Diese leichte Konizität in der Größenordnung eines halben Grades oder etwas mehr stellt eine gleichmäßige Ausdehnung der Blase 36 und eine entsprechend gleichmäßige Anlage dieser Blase gegen die Innenwandung des Gehäuses 12 sicher, wenn Druckgas in die Blase eingeleitet wird.

Das Druckgefäß 10 wird üblicherweise über seinen Anschluß 18 über eine Hydraulikleitung an ein Hydrauliksystem angeschlossen z. B. an ein Sitzfederungssystem. An das Druckgasventil 24 wird dann eine Gasleitung angeschlossen, um die durch die Blase 36 gebildete innere Kammer mit Gas zu füllen bis zu einem Gasdruck von etwa 6,24 bar (90 psi). Sitzfederungssysteme, die zur Betätigung mit einer Hydraulikflüssigkeit arbeiten, sind für höhere Drücke ausgelegt, die bei 6,93 bis 8,16 bar (100 bis 120 psi) liegen. Die verschiedenen Funktionen des Federungssystems führen dann dazu, daß Hydraulikflüssigkeit durch den Anschluß 18 in die äußere Kammer des Gehäuses 10 gelangt. Da die Hydraulikflüssigkeit einen höheren Druck aufweist als innerhalb der Blase 36 herrscht, wird letztere zusammengedrückt, wodurch sich der ursprüngliche Gasdruck in der Blase erhöht. Das System stabilisiert sich dann, wenn ein Druckausgleich zwischen äußerer und innerer Kammer des Druckgefäßes eingetreten ist. Die Hydraulikflüssigkeit verläßt das Druckgefäß 10 entweder durch Erhöhung des Gasdrucks innerhalb der Blase 36, oder aber durch Verringerung des Hydraulikdrucks innerhalb des Federungssystems. Beim Abfließen der Hydraulikflüssigkeit dehnt sich die Blase 36 wieder zu ihrer ursprünglichen Form aus, so daß sich der Arbeitsvorgang wiederholen kann.

Bei dem Zusammenbau des Druckgefäßes 10 muß zuerst das Gehäuse 12 sorgfältig von allen Verunreinigungen wie Öl, Schmutz und anderen Partikeln befreit werden. Anschließend wird in die zweite Ringnut 34 des Verschlußelementes 20 eine Dichtung 46, vorzugsweise ein O-Ring eingelegt. Dann wird das offene Ende 40 der Blase 36 über das innere Ende des Verschlußelementes 20 geschoben, bis der Ringwulst 44 in die erste Ringnut 32 eingreift. Das Verschlußelement 20 wird dann zusammen mit der an ihr hängenden Blase 36 in das Gehäuse 12 eingeschoben und dann unter Druck so weit eingepreßt, bis die Ringschulter 20 des Verschlußelementes axial gegen den Rand des offenen Gehäuseendes 16 anliegt. Das Verschlußelement 20 wird dann mit einer endlosen Schweißraupe 31 oder einem ähnlichen Verfahren mit dem Gehäuse 12 verschweißt. Anschließend wird das Druckgasventil 24 in die Axialbohrung 22 des Verschlußelementes 20 eingeschraubt und über die Mutter 26 festgelegt. Das Druckgefäß 10 ist dann einbaufertig.

## Patentansprüche

1. Druckgefäß (10), insbesondere Druckakkumulatorfür Druckmittelkreise, bestehend aus:
- einem zylindrischen Gehäuse (12) mit einem offenen Ende (16) und einem mit einem Anschluß (18) versehenen geschlossenen Ende (14);
- einem stöpselartigen Verschlußelement (20), das in das offene Ende (16) des Gehäuses (12) eingesteckt und mit letzterem verbunden ist, eine durchgehende Axialbohrung (22) aufweist und an seinem Außenumfang mit einer äußeren Ringschulter (30), einer dieser axial nachgeordneten ersten Ringnut (32) und einer dieser axial nachgeordneten zweiten Ringnut (34) versehen ist; dabei liegt die Ringschulter (30) des Verschlußelements (20) axial gegen den Rand des offenen Gehäuseendes (16) an und ist mit diesem verschweißt, wobei die Schweißnaht (31) das offene Ende (16) des Gehäuses (12) vollständig abschließt;
- einem in der genannten Axialbohrung (22) angeordneten Druckgasventil (24);
- einer durch das Verschlußelement (20) vollständig im Gehäuse (12) gehaltenen Blase (36) mit einem geschlossenen Ende (38) und einem offenen Ende (40), dessen Randbereich als nach innen vorstehender Ringwulst (44) ausgebildet ist, der in eine Ringnut (32) des Verschlußelementes (20) eingreift und so eine Abdichtung zwischen der Innenwandung des Gehäuses (12) und der Blase (36) bildet, wobei die Blase (36) eine glatte äußere Mantelfläche aufweist, die bis zu einem Punkt (48) in der Nähe des inneren Endes (50) des Verschlußelementes (20) zylindrisch ausgebildet ist, um sich ausgehend von diesem Punkt (48) zu dem geschlossenen Ende (38) hin leicht konisch zu verjüngen,
dadurch gekennzeichnet, daß der Ringwulst (44) der Blase (36) in die erste Ringnut (32) des Verschlußelementes (20) eingreift, während in die zweite Ringnut (34) des Verschlußelementes (20) eine Dichtung (46) eingelegt ist, die die Blase (36) gegenüber dem Verschlußelement (20) abdichtet.

2. Druckgefäß nach Anspruch 1, dadurch gekennzeichnet, daß die Dichtung (46) in der zweiten Ringnut (34) ein O-Ring ist.

3. Druckgefäß nach Anspruch 1 oder 2, dadurch gekennzeichnet, daß die Blase (36) aus elastisch nachgiebigem Material besteht.

4. Druckgefäß nach einem der vorhergehenden Ansprüche, dadurch gekennzeichnet, daß die erste Ringnut (32) größer ist als die zweite Ringnut (34).

5. Druckgefäß nach einem der vorhergehenden Ansprüche, dadurch gekennzeichnet, daß das Druckgasventil (24) normalerweise geschlossen, bedarfsweise aber in der einen oder anderen Richtung durchströmbar ist.

## Claims

1. A pressure vessel (10), especially an accumulator for a hydraulic system, comprising:
- a cylindrical housing (12) having a closed end (14) and an open end (16), said closed end having a port (18) provided therein;
- a plug like end cap (20) inserted into said open end (16) of said housing (12) being securely fastended to said housing and having an axially extending through hole (22) provided therein, an outer annular shoulder (30) encircling the outer periphery thereof, a first annular groove (32) axially displaced from said shoulder and a second annular groove (34) encircling the outer periphery of said end cap and axially displaced from said first annular groove, said annular shoulder (30) of said end cap (20) abuts axially against the open end (16) of said housing (12) and is fixed thereto by welding whereby the weld (31) completely closes said open end (16) of said housing (12);
- valve means (24) disposed in said axially extending through hole (22) for controlling flow of a gas;
- a bladder (36) being fully retained within said housing (12) by said end cap (20), having a closed end (38) and an open end (40), said open end (40) having an edge portion being designed in form of an inwardly projecting annular protuberant (44) disposed in one annular groove (32) of said end cap (20) and thereby capable of sealing said bladder (36) to the inner surface of said housing (12), said bladder (36) further having a smooth outer peripheral surface constructed with a cylindrical section extending to a point (48) which is near the inner end (50) of said end cap (20) and further having an elogated annular tapered section inclined towards said closed end (38), said taper originating at said point (48);
characterized in that said annular protuberant (44) of said bladder (36) is disposed in said first annular groove (32) of said end cap (20), whereas sealing means (46) is disposed in said second annular groove (34) of said end cap (20) for sealing said bladder (36) to said end cap (20).

2. The pressure vessel of claim 1 wherein said sealing means (46) disposed in said second annular groove (34) is an 0-ring.

3. The pressure vessel of claim 1 or 2, wherein said bladder (36) is a resilient deformable material.

4. The pressure vessel of one of the preceding claims, wherein said first annular groove (32) being larger than said second annular groove (34).

5. The pressure vessel of one of the preceding claims, wherein said valve means (24) is normally closed and is operable to allow bidirectional flow of a gas.

## Revendications

1. Réservoir de pression (10), en particulier accumulateur de pression pour systèmes à fluide sous pression, constitué par:
- un carter cylindrique (12) présentant une extrémité ouverte (16) et une extrémité fermée (14) munie d'un raccord (18);
- un élément obturateur (20) en forme de bouchon, inséré dans l'extrémité ouverte (16) du carter (12) et relié à celui-ci, présentant un alésage axial (22) le tranversant et muni sur sa périphérie extérieure d'un épaulement annulaire extérieur (30), d'une première rainure annulaire (32) disposée axialement derrière celui-ci et d'une seconde rainure annulaire (34) disposée axialement derrière la précédente; l'épaulement annulaire (30) de l'élément obturateur (20) s'appliquant alors axialement contre le bord de l'extrémité ouverte (16) du carter et étant réuni à celui-ci par soudage, le cordon de soudure (31) obturant complètement l'extrémité ouverte (16) du carter (12);
- une soupape à gaz sous pression (24) disposée dans l'alésage axial précité;
- une vessie (36) retenue complètement dans le carter (12) par l'élément obturateur (20) et présentant une extrémité fermée (38) et une extrémité ouverte (40), dont la zone marginale ou bordure se présente sous la forme d'un bourrelet ou talon annulaire (44) faisant saillie vers l'intérieur, qui s'engage dans une rainure annulaire (32) de l'élément obturateur (20) et réalise ainsi l'étanchéité entre la paroi intérieure du carter (12) et la vessie (36), cette vessie (36) présentant une surface périphérique extérieure lisse, qui a une forme cylindrique jusqu'en un point (48) voisin de l'extrémité (50) de l'élément obturateur (20) et qui va en s'amincissant selon un profil légèrement conique à partir de ce point (48) en direction de l'extrémité fermée (38),
caractérisé en ce que le bourrelet ou talon annulaire (44) de la vessie (36) s'engage dans la première rainure annulaire (32) de l'élément obturateur (20), tandis qu'un joint d'étanchéité (46) qui assure l'étanchéité de la vessie (36) par rapport à l'élément obturateur (20) est inséré dans la seconde rainure annulaire (34) de l'élément obturateur (20).

2. Réservoir de pression suivant la revendication 1, caractérisé en ce que le joint d'étanchéité (46) logé dans la seconde rainure annulaire (34) est un joint torique.

3. Réservoir de pression suivant la revendication 1 ou 2, caractérisé en ce que la vessie (36) est constituée par une matière flexible élastique.

4. Réservoir de pression suivant l'une quelconque des revendications précédentes, caractérisé en ce que la première rainure annulaire (32) est plus grande que la seconde rainure annulaire (34).

5. Réservoir de pression suivant l'une quelconque des revendications précédentes, caractérisé en ce que la soupape à gaz sous pression (24) est normalement fermée, mais peut être traversée en cas de besoin dans l'un ou l'autre sens.
